# EUROPÄISCHE PATENTSCHRIFT

(11) **EP 1 449 994 B1**
(45) Veröffentlichungstag und Bekanntmachung des Hinweises auf die Patenterteilung: **14.12.2005**
(21) Anmeldenummer: 03003719.6
(22) Anmeldetag: 19.02.2003
(51) Int. Cl.: E05C 9/06, E05C 9/20, E05B 47/00

(54) **Fenster, Tür oder dergleichen mit einer motorischen Antriebseinheit für eine Treibstangenanordnung**
Window, door or the like with a motor drive unit for an espagnolette lock
Fenêtre, porte ou analogue avec une unité d'entraînement motorisée pour crémone-serrure

(43) Veröffentlichungstag der Anmeldung: 25.08.2004
(73) Patentinhaber: ROTO FRANK AG, 70771 Leinfelden-Echterdingen (DE)
(72) Erfinder: Schmock, Stefan, 70771 Leinfelden-Echterdingen (DE); Lippkau, Uwe, 73274 Notzingen (DE)
(74) Vertreter: Kohler Schmid Möbus

(56) Entgegenhaltungen:
- EP-A- 0 945 582
- EP-A- 1 234 943
- EP-A- 1 243 728
- EP-A- 1 260 666
- GB-A- 1 180 825
- GB-A- 2 296 032
- US-A- 5 226 256

## Beschreibung

Die Erfindung betrifft ein Fenster, eine Tür oder dergleichen mit einem festen Rahmen und einem diesem an einem Falz gegenüberliegenden Flügel sowie mit einem Treibstangenbeschlag mit einer Treibstangenanordnung, die in einer an dem festen Rahmen und/oder an dem Flügel falzseitig in Falzumfangsrichtung verlaufenden Beschlagteilnut aufgenommen und die mittels einer motorischen Antriebseinheit mit einem Antriebsmotor in Falzumfangsrichtung gesteuert bewegbar ist, wobei die motorische Antriebseinheit die Beschlagteilnut wenigstens teilweise überdeckend an dem Flügel oder an dem festen Rahmen angeordnet ist.

Gattungsgemäßer Stand der Technik ist offenbart in EP 1 260 666 A2. Im Falle der vorbekannten Anordnung ist ein an einem Flügel vorgesehenes Betätigungsorgan eines Verriegelungsbeschlages mittels einer motorischen Antriebsvorrichtung betätigbar und dadurch der Flügel verriegelbar. Die motorische Antriebsvorrichtung zur Betätigung des Betätigungsorgangs ist auf einer Flügelfalzfläche aufliegend montiert. Ihr konstruktiver Aufbau ist nicht im Einzelnen beschrieben.

Gattungsfremde Fenster, Türen oder dergleichen sind bekannt aus EP 0 945 582 A2 sowie aus EP 1 234 943 A2. In diesen Fällen ist in ein Blend- oder in ein Flügelrahmenprofil eine gesonderte Aussparung eingearbeitet, die zur Aufnahme einer motorischen Antriebseinheit für eine Treibstangenanordnung dient. Gemäß EP 1 234 943 A2 wird die Aussparung für eine motorische Antriebseinheit an dem betreffenden Blend- oder Flügelrahmenprofil in Form eines Ausschnittes erstellt, der passgenau auf die Abmessungen des Antriebsgehäuses abgestimmt sein muss. Bei der Erstellung der Aussparung bzw. des Profilausschnittes wird auch ein Teil einer an dem Blend- oder Flügelrahmenprofil falzseitig vorgesehenen Beschlagteilnut entfernt. Der an dem Blend- oder Flügelrahmenprofil entfernte Abschnitt der Beschlagteilnut wird ersetzt durch einen Nutabschnitt, der an das in die Aussparung bzw. den Ausschnitt an dem Blend- oder Flügelrahmenprofil einzusetzende Antriebsgehäuse angeformt ist. Bei der Montage ist das Antriebsgehäuse derart in die Aussparung bzw. den Ausschnitt an dem Blend- oder Flügelrahmenprofil einzupassen, dass es an seinen Außenseiten mit den benachbarten Flächen des Blend- oder Flügelrahmenprofils bündig zu liegen kommt. Die aus EP 0 945 582 A2 bekannte motorische Antriebseinheit umfasst einen Spindeltrieb herkömmlicher Bauart, der seinerseits zwischen einem Elektromotor der Antriebseinheit und der zu verschiebenden Treibstangenanordnung vorgesehen ist.

Ausgehend von dem Stand der Technik nach EP 1 260 666 A2 hat sich die vorliegende Erfindung zum Ziel gesetzt, Fenster, Türen oder dergleichen auf eine Art und Weise mit einer motorischen Antriebseinheit für einen Treibstangenbeschlag auszurüsten, die in besonderem Maße den räumlich beengten Verhältnissen im Falz zwischen Flügel und festem Rahmen Rechnung trägt.

Erfindungsgemäß gelöst wird diese Aufgabe durch die Anordnung gemäß Patentanspruch 1 sowie durch die Anordnung gemäß Patentanspruch 6.

Ausweislich Patentanspruch 1 wird zur Lagerung der motorischen Antriebseinheit eine Nutstufe an einer Nutseitenwand der Beschlagteilnut genutzt. Infolgedessen ergibt sich zum einen eine wirksame formschlüssige Abstützung der motorischen Antriebseinheit an dem Flügel oder an dem festen Rahmen. Zum andern taucht die motorische Antriebseinheit an der Nutstufe in die Beschlagteilnut ein. Die Unterbringung der motorischen Antriebseinheit in dem engen Falzraum zwischen Flügel und festem Rahmen gestaltet sich folglich einfach. Gemäß Patentanspruch 6 kann durch eine seitliche, in Umfangsrichtung der Getriebespindel ausgeführte Bewegung eine sichere Formschlussverbindung zwischen spindelmutterseitigen und treibstangenseitigen Kupplungsteilen hergestellt werden. Dadurch lässt sich zwischen den beiderseitigen Kupplungsteilen ein verhältnismäßig großflächiger Formschluss erzielen, ohne dass zu diesem Zweck eine große Bauhöhe der motorischen Antriebseinheit erforderlich wäre. Im Falle beider Anspruchsgegenstände überdeckt die motorische Antriebseinheit die Beschlagteilnut wenigstens teilweise. Somit bedarf es zum Einbau der motorischen Antriebseinheit keiner nennenswerten Bearbeitung des betreffenden Flügels oder des betreffenden festen Rahmens, insbesondere keines nennenswerten Eingriffs in die flügel- oder festrahmenseitige Beschlagteilnut. Nachdem die Verwendung einer motorischen Antriebseinheit keine besonderen Maßnahmen baulicher Art an dem Flügel oder an dem festen Rahmen erfordert, ist auch eine einfache Umrüstung von Fenstern, Türen oder dergleichen mit manuellem Antrieb der Treibstangenanordnung auf motorischen Betrieb möglich.

Besondere Ausführungsarten der Erfindung nach den Patentansprüchen 1 und 6 ergeben sich aus den abhängigen Patentansprüchen 2 bis 5 und 7 bis 20.

Im Falle der Erfindungsbauart nach Patentanspruch 2 wird wenigstens eine zur Lagerung einer Stulpschiene des Treibstangenbeschlages dienende Nutstufe gleichzeitig zur Abstützung der motorischen Antriebseinheit verwendet. Eine gesonderte Bearbeitung des Flügels oder des festen Rahmens zur Lagerung der motorischen Antriebseinheit erübrigt sich damit.

Die Patentansprüche 3 bis 5 betreffen Maßnahmen zur Integration der motorischen Antriebseinheit in einen herkömmlichen Treibstangenbeschlag.

Im Falle der Erfindungsbauart nach Patentanspruch 7 besteht die Möglichkeit, von einem motorischen in einen manuellen Betrieb der Treibstangenanordnung überzugehen. Etwa bei Verwendung elektrischer Antriebsmotoren kann ein derartiger Übergang in den manuellen Betrieb bei Stromausfall erforderlich werden. Die anspruchsgemäße Konstruktion erlaubt es, die formschlüssig miteinander verbundenen Kupplungsteile durch manuelle Verschiebung der Treibstangenanordnung und damit verbundene Relativbewegung der Kupplungsteile entlang der vorgesehenen Entkupplungssteuerfläche(n) auseinander auszurücken. Dabei kann erfindungsgemäß im Interesse eines möglichst einfachen konstruktiven Aufbaus sowie einer Minimierung der benötigten Bauteile vorgesehen sein, dass die ineinander eingerückten Kupplungsteile sich an Stützflächen in Vorschubrichtung wirksam aneinander abstützen und an der entlang der Achse der Vorschubbewegung den Stützflächen gegenüberliegenden Seite mit wenigstens einer quer zu der Achse der Vorschubrichtung verlaufenden Entkupplungssteuerfläche einander gegenüberliegen. Bei manueller Bewegung der Treibstangenanordnung sind dann die Kupplungsteile ausgehend von dem ineinander eingerückten Zustand in Richtung der Achse der Vorschubbewegung relativ zueinander bewegbar und unter Relativbewegung in Richtung der Achse der Vorschubbewegung entlang der Entkupplungssteuerfläche quer zu der Achse der Vorschubbewegung auseinander ausrückbar.

Patentanspruch beschreibt eine Variante der Erfindung, im Falle derer die einander zugeordneten Kupplungsteile in einem Ausgangs-Betriebszustand in Vorschubrichtung gegeneinander versetzt und somit auseinander ausgerückt sind. Bei diesem Betriebszustand der Kupplungsteile ist die Treibstangenanordnung manuell frei beweglich. Soll der motorische Antrieb die Verschiebung der Treibstangenanordnung übernehmen, so sind Spindelmutter und Treibstangenanordnung miteinander in Antriebsverbindung zu bringen. Zu diesem Zweck wird zunächst das spindelmutterseitige Kupplungsteil entlang der drehenden Getriebespindel in Vorschubrichtung bewegt. Infolge der erfindungsgemäßen Mitnahme der Spindelmutter durch die Getriebespindel werden Spindelmutter und spindelmutterseitiges Kupplungsteil dabei in Mitnahmedrehrichtung beaufschlagt. Bei oder vor Erreichen des treibstangenseitigen Kupplungsteils bewirkt die anspruchsgemäße Kupplungssteuerfläche eine Auslenkung der einander zugeordneten Kupplungsteile relativ zueinander und quer zur Vorschubrichtung des spindelmutterseitigen Kupplungsteils. Auf diese Art und Weise wird eine antriebsblockierende Kollision der beiderseitigen Kupplungsteile verhindert und das spindelmutterseitige Kupplungsteil in Vorschubrichtung in eine Position bewegt, in welcher es in eine Formschlussverbindung mit dem treibstangenseitigen Kupplungsteil treten kann. Aufgrund der beschriebenen Funktionsweise lassen sich die Positionen, welche das spindelmutterseitige und das treibstangenseitige Kupplungsteil im Ausgangs-Betriebszustand relativ zueinander in Vorschubrichtung einnehmen, in verhältnismäßig weiten Grenzen wählen, ohne dass dadurch eine funktionssichere Herstellung des Formschlusses zwischen den beiden Kupplungsteilen gefährdet würde.

In bevorzugter Ausgestaltung der Erfindung ist vorgesehen, dass wenigstens eines der Kupplungsteile an der dem anderen Kupplungsteil in dem Ausgangs-Betriebszustand zugewandten Seite zumindest eine quer zu der Vorschubrichtung verlaufende Kupplungssteuerfläche aufweist und dass das in Vorschubrichtung bewegte spindelmutterseitige Kupplungsteil auf das treibstangenseitige Kupplungsteil aufläuft und die Kupplungsteile unter fortgesetzter Relativbewegung in Vorschubrichtung quer dazu mittels wenigstens einer Kupplungssteuerfläche relativ zueinander auslenkbar sind. Nachdem zumindest eine Kupplungssteuerfläche an den einander zugeordneten Kupplungsteilen selbst vorgesehen ist, erübrigt sich die Verwendung zusätzlicher, Einbauraum benötigender Bauteile zur gegenseitigen Bewegungsführung der Kupplungsteile.

Ausweislich Patentanspruch 9 wird das spindelmutterseitige Kupplungsteil bei der von dem Ausgangs-Betriebszustand ausgehenden Bewegung mittels einer Blockiereinrichtung gegen Mitnahme durch die Getriebespindel in Mitnahmedrehrichtung blockiert. Dadurch wird sichergestellt, dass das spindelmutterseitige Kupplungsteil mit einer definierten Drehstellung auf das treibstangenseitige Kupplungsteil aufläuft. Diese Maßnahme dient insbesondere einer funktionssicheren Herstellung der Formschlussverbindung zwischen spindelmutterseitigem und treibstangenseitigem Kupplungsteil. Der Einfachheit halber dient in Weiterbildung der Erfindung als Blockiereinrichtung für das spindelmutterseitige Kupplungsteil ein in Mitnahmedrehrichtung wirksamer Anschlag für das spindelmutterseitige Kupplungsteil und/oder für die Spindelmutter. Wird als Anschlag für das spindelmutterseitige Kupplungsteil und/oder für die Spindelmutter ein Antriebsgehäuse der motorischen Antriebseinheit genutzt, so ergibt sich ein konstruktiv besonders einfacher Aufbau der erfindungsgemäßen Gesamtanordnung.

Patentanspruch 10 betrifft eine Ausführungsform der Erfindung, im Falle derer die Getriebespindel der motorischen Antriebseinheit in beiden Drehrichtungen drehbar und folglich die zugehörige Spindelmutter sowie die damit kuppelbare Treibstangenanordnung in einander entgegengesetzten Vorschubrichtungen bewegbar ist. Mittels derartiger Antriebseinheiten lassen sich etwa über die Treibstangenanordnung zu betätigende Verriegelungen und/oder Ausstellvorrichtungen an mit der Treibstangenanordnung versehenen Fenstern, Türen oder dergleichen sowohl öffnen als auch schließen. Im Interesse einer möglichst einfachen und platzsparenden Konstruktion kann erfindungsgemäß vorgesehen sein, dass die spindelmutterseitigen und/oder die treibstangenseitigen Kupplungsteile für beide Vorschubrichtungen jeweils einstückig miteinander verbunden sind.

Die Erfindungsvariante gemäß Patentanspruch 12 zeichnet sich dadurch aus, dass die miteinander formschlüssig verbundenen Kupplungsteile automatisch auseinander ausgerückt werden, sobald die Spindelmutter in wenigstens einer Vorschubrichtung eine Endstellung erreicht. Durch Reversierung der Antriebsrichtung der Getriebespindel werden das spindelmutterseitige und das treibstangenseitige Kupplungsteil relativ zueinander in eine Position überführt, bei deren Einnahme sie die Treibstangenanordnung etwa zur manuellen Betätigung freigeben. Darüber hinaus kann der sich nach Trennung der beiderseitigen Kupplungsteile ergebende Betriebszustand den Ausgangs-Betriebszustand darstellen, mit dem beginnend das spindelmutterseitige Kupplungsteil in einer der Richtung der vorausgegangenen Vorschubbewegung entgegengesetzten Vorschubrichtung bewegt wird.

In besonderer Ausgestaltung der Erfindung kann eine Reversierung der Antriebsrichtung der Getriebespindel nach jedem Erreichen einer Endstellung durch die Spindelmutter vorgesehen sein.

Patentanspruch 13 beschreibt eine erfindungsgemäß bevorzugte Möglichkeit zur Kupplung von motorischer Antriebseinheit und Treibstangenanordnung des Treibstangenbeschlages. Das genannte Treibstangenantriebselement ist im Innern der Beschlagteilnut untergebracht und engt dadurch den im Falz zwischen Flügel und festem Rahmen vorhandenen Raum nicht ein.

In weiterer vorteilhafter Ausgestaltung der Erfindung ist ausweislich Patentanspruch 14 ein an dem Flügel oder dem festen Rahmen angebrachtes Führungselement zur Gewährleistung einer definierten Bewegung des Treibstangenantriebselementes vorgesehen. Im Falle der Erfindungsbauart nach Patentanspruch 15 übernimmt dieses Führungselement im Interesse einer Minimierung der benötigten Bauteile und somit im Interesse einer platzsparenden Bauweise der motorischen Antriebseinheit mehrere Funktionen.

Ausweislich Patentanspruch 16 sind ein Eintauchen der motorischen Antriebseinheit in die Beschlagteilnut sowie die vorstehend beschriebene Konfiguration des Spindelgetriebes der motorischen Antriebseinheit miteinander kombiniert.

Die Patentansprüche 17 und 18 betreffen Ausführungsformen der Erfindung, die sich durch eine besondere Montagefreundlichkeit auszeichnen.

Im Falle der Erfindungsbauart nach Patentanspruch 19 ist die motorische Antriebseinheit auf besonders einfache Art und Weise in herkömmliche Treibstangenbeschläge integrierbar. Das Antriebsgehäuse der motorischen Antriebseinheit entspricht längenmäßig der Stulpschiene, das Treibstangenantriebselement der Treibstange einer standardisierten Getriebeverlängerung.

Patentanspruch 20 schließlich betrifft eine Erfindungsvariante, im Falle derer die motorische Antriebseinheit gleichzeitig als flügelhebender Auflauf für den sich schließenden Flügel genutzt wird.

Nachfolgend wird die Erfindung anhand schematischer Darstellungen zu einem Ausführungsbeispiel näher erläutert. Es zeigen:
- Fig. 1: ein Fenster im Umfang eines Fensterflügels mit einem Treibstangenbeschlag und einer motorischen Antriebseinheit in Explosionsdarstellung,
- Fig. 2: die Anordnung gemäß Figur 1 bei montiertem Treibstangenbeschlag,
- Fig. 3: die Anordnung gemäß den Fign. 1 und 2 im Längsschnitt bei geschlossenem Fensterflügel,
- Fig. 4: die Anordnung gemäß Fig. 3 im Querschnitt,
- Fign. 5 bis 10: Darstellungen zur Funktionsweise der motorischen Antriebseinheit gemäß den Fign. 1 bis 4 und
- Fign. 11a, 11b und 11c: einen Querschnitt der motorischen Antriebseinheit gemäß den Fign. 1 bis 10 bei unterschiedlichen Betriebszuständen.

Gemäß Fig. 1 umfasst eine motorische Antriebseinheit 1, einen Antriebsmotor 2 sowie ein Spindelgetriebe 3. Eine Getriebespindel 4 ist mittels des Antriebsmotors 2 in einander entgegengesetzten Drehrichtungen (Doppelpfeil 5) antreibbar und einerseits an einer motorseitigen Halterung 6 und andererseits an einer endseitigen Halterung 7 drehgelagert. Eine Spindelmutter 8 sitzt auf der Getriebespindel 4 auf und ist mittels der drehenden Getriebespindel 4 längs dieser mit einer Vorschubbewegung antreibbar. Die Richtungen der Vorschubbewegung der Spindelmutter 8 sind in Fig. 1 durch einen Doppelpfeil 9 veranschaulicht; einer Achse der Vorschubbewegung der Spindelmutter 8 ist in Fig. 1 das Bezugszeichen 10 zugeordnet.

Zur Aufnahme von Antriebsmotor 2 und Spindelgetriebe 3 dient ein Antriebsgehäuse 11. Dieses weist an seinen Längsenden als Verbindungselemente Laschen 12, 13 auf, über welche es mit Getriebeeinheiten 14, 15 eines Treibstangenbeschlages 16 verbindbar ist. Die Getriebeeinheiten 14, 15 umfassen in herkömmlicher Weise eine Stulpschiene 17 sowie eine an deren Unterseite geführte Treibstange 18 bzw. eine Stulpschiene 19 und eine an deren Unterseite geführte Treibstange 20. Die Treibstangen 18, 20 sind Teile einer Treibstangenanordnung 21 des Treibstangenbeschlages 16. Die Treibstangenanordnung 21 dient wie üblich auch zur Verriegelung eines mit der motorischen Antriebseinheit 1 und dem Treibstangenbeschlag 16 versehenen Fensterflügels 22. Als Verriegelungselement des Treibstangenbeschlages 16 ist in Fig. 1 ein mittels der Treibstange 20 betätigbarer Riegelzapfen 23 gezeigt. Ergänzend kann der Treibstangenbeschlag 16 auch eine mittels der motorischen Antriebseinheit 1 betätigbare Ausstellschere umfassen, wie sie im Einzelnen in DE 201 19 817 U1 beschrieben ist.

Zur Herstellung einer Antriebsverbindung zwischen dem Antriebsmotor 2 und der Treibstangenanordnung 21 dient ein Treibstangenantriebselement 24 der motorischen Antriebseinheit 1. Das Treibstangenantriebselement 24 besitzt treibstangenartige Gestalt und kann an seinen Längsenden mittels herkömmlicher Verbindungselemente an die Treibstangen 18, 20 angeschlossen werden. Es wird durch eine Längsführung 25 an der Unterseite der motorseitigen Halterung 6 der Getriebespindel 4 in Richtung der Achse 10 der Vorschubbewegung der Spindelmutter 8 bewegbar geführt. Über eine schaltbare Kupplung 26 ist das Treibstangenantriebselement 24 mit der Spindelmutter 8 antriebsmäßig verbindbar. Die Kupplung 26 umfasst spindelmutterseitige Kupplungsteile 27, 28 sowie treibstangenseitige Kupplungsteile 29, 30. Die spindelmutterseitigen Kupplungsteile 27, 28 sind mit der Spindelmutter 8 verbunden. Die treibstangenseitigen Kupplungsteile 29, 30 sind an einer Grundplatte 31 vorgesehen und über diese mit dem Treibstangenantriebselement 24 verbunden, im gezeigten Beispielsfall vernietet.

Bei der Montage bilden das Antriebsgehäuse 11, der Antriebsmotor 2 mit dem Spindelgetriebe 3 und das Treibstangenantriebselement 24 eine Baueinheit. Diese Baueinheit wird auf eine Flügelfalzfläche 32 senkrecht zu dieser aufgesetzt. Das Treibstangenantriebselement 24, die Kupplung 26 und auch noch ein Randbereich der Spindelmutter 8 tauchen bei Einbaulage der motorischen Antriebseinheit 1 in eine Beschlagteilnut 33 an der Flügelfalzfläche 32 ein. Die motorische Antriebseinheit 1 überdeckt die Beschlagteilnut 33.

In der Beschlagteilnut 33 wird das Treibstangenantriebselement 24 an seinen Längsenden mit den Treibstangen 18, 20 der Treibstangenanordnung 21 verbunden. Das Antriebsgehäuse 11 wird an seinen Laschen 12, 13 über herkömmliche Schraubenführungsstücke 50, 51 an die Stulpschienen 17, 19 des Treibstangenbeschlages 16 angeschlossen und mit dem Fensterflügel 22 verschraubt. Das Schraubenführungsstück 50 dient gleichzeitig als Führungselement für das Treibstangenantriebselement 24.

Ebenfalls über Schraubverbindungen werden der Antriebsmotor 2 und das Spindelgetriebe 3 an dem Antriebsgehäuse 11 gehalten. Die Längsführung 25 an der motorseitigen Halterung 6 bildet auch eine Justiereinrichtung, mittels derer das Treibstangenantriebselement 24 bei der Montage parallel zu den Längsrändern des Antriebsgehäuses 11 gehalten wird. Diese Ausrichtung des Treibstangenantriebselementes 24 erleichtert dessen Anschluss an die Treibstangen 18, 20.

Das Antriebsgehäuse 11 stützt sich in Einbaulage mit seinen Längsrändern an falzparallelen Stufenflächen von äußeren Nutstufen 52, 53 der Beschlagteilnut 33 ab, die im Übrigen zur Lagerung der Stulpschienen 17, 19 des Treibstangenbeschlages 16 dienen. Die Breite des Antriebsgehäuses 11 bzw. der motorischen Antriebseinheit 1 insgesamt entspricht der Breite der Stulpschienen 17, 19.

Im Einzelnen ist die Einbausituation in den Fign. 2 bis 4 dargestellt. Die Fign. 3 und 4 zeigen auch einen dem Fensterflügel 22 zugeordneten festen Rahmen 54. Die motorische Antriebseinheit 1 ist im Falz zwischen den oberen horizontalen Holmen des Fensterflügels 22 und des festen Rahmens 54 untergebracht. Zum Einbau der motorischen Antriebseinheit 1 bedarf es weder einer besonderen Bearbeitung des Fensterflügels 22 noch einer besonderen Bearbeitung des festen Rahmens 54. Die Integration der motorischen Antriebseinheit 1 in den Treibstangenbeschlag 16 gestaltet sich ausgesprochen einfach, nachdem längenmäßig das Antriebsgehäuse 11 der Stulpschiene und das Treibstangenantriebselement 24 der Treibstange einer standardisierten Getriebeverlängerung entspricht.

Die Funktionsweise der motorischen Antriebseinheit 1 ergibt sich aus den Fign. 5 bis 10. Diese Figuren sind allesamt Doppeldarstellungen, die zum einen den Bereich von Spindelgetriebe 3 und Kupplung 26 in perspektivischer Ansicht und zum andern einen parallel zu dem Treibstangen-Antriebselement 24 verlaufenden Schnitt durch die spindelmutterseitigen Kupplungsteile 27, 28 und die treibstangenseitigen Kupplungsteile 29, 30 zeigen.

In einem Ausgangs-Betriebszustand ist die motorische Antriebseinheit 1 in Fig. 5 dargestellt. Die Spindelmutter 8 nimmt auf der Getriebespindel 4 eine Position nahe der motorseitigen Halterung 6 ein. Die spindelmutterseitigen Kupplungsteile 27, 28 liegen über der Längsmitte des Treibstangenantriebselementes 24 und damit zwischen den treibstangenseitigen Kupplungsteilen 29, 30 (Fig. 11b).

Ausweislich der Fign. 5 bis 10 sind die spindelmutterseitigen Kupplungsteile 27, 28 zu einem einstückigen, S-förmigen Bauteil zusammengefasst. Die Längsenden der spindelmutterseitigen Kupplungsteile 27, 28 sind unter Ausbildung von Kupplungssteuerflächen 34, 35 abgeschrägt. An ihren Längsseiten weisen die spindelmutterseitigen Kupplungsteile 27, 28 Kupplungsaufnahmen 36, 37 auf. Letztere werden u.a. von Stützflächen 38, 40 und Entkupplungssteuerflächen 39, 41 begrenzt.

Die treibstangenseitigen Kupplungsteile 29, 30 weisen jeweils einen Kupplungsvorsprung 48, 49 auf und sind in Längsrichtung des Treibstangenantriebselementes 24, d.h. in Richtung der Achse 10 der Vorschubbewegung der Spindelmutter 8 einerseits mit Stützflächen 42, 44 und andererseits mit Entkupplungssteuerflächen 43, 45 versehen.

An der Außenseite der Spindelmutter 8 verlaufen Anschlagleisten 46, 47 in Richtung der Achse 10 der Vorschubbewegung der Spindelmutter 8. In größerem Maßstab sind die Anschlagleisten 46, 47 der Spindelmutter 8 in den Fign. 11a, 11b und 11c dargestellt.

Wird nun ausgehend von den Verhältnissen gemäß Fig. 5 die Getriebespindel 4 mittels des Antriebsmotors 2 in Richtung des in Fig. 5 dargestellten Pfeils in Drehbewegung versetzt, so nimmt die Getriebespindel 4 die auf ihr aufsitzende Spindelmutter 8 zunächst in dieser Drehrichtung (Mitnahmedrehrichtung) mit. Die daraus resultierende Drehbewegung der Spindelmutter 8 um die Längsachse der Getriebespindel 4 endet, sobald die Anschlagleisten 46, 47 auf der Außenwand der Getriebespindel 8 an der Innenwand des Antriebsgehäuses 11 anschlagen. Die Anschlagleisten 46, 47 und das Antriebsgehäuse 11 bilden also miteinander zusammenwirkende Anschläge (Fig. 11a). Die spindelmutterseitigen Kupplungsteile 27, 28 sind nun aus der Längsmittelebene des Treibstangenantriebselementes 24 seitlich ausgeschwenkt. Die sich insgesamt ergebenden Verhältnisse sind in Fig. 6 dargestellt.

Die fortgesetzte Drehbewegung der Getriebespindel 4 in der anfänglichen Drehrichtung bewirkt eine Vorschubbewegung der in der Mitnahmedrehrichtung blockierten Spindelmutter 8 auf der Getriebespindel 4 in den Abbildungen nach rechts. Mit den Anschlagleisten 46, 47 gleitet die Spindelmutter 8 dabei an der Innenwand des Antriebsgehäuses 11 entlang.

Infolge der Vorschubbewegung der Spindelmutter 8 läuft das spindelmutterseitige Kupplungsteil 27 mit seiner Kupplungssteuerfläche 34 auf das treibstangenseitige Kupplungsteil 29 auf (Fig. 7). Bei fortgesetzter Vorschubbewegung der Spindelmutter 8 bewirken die Kupplungssteuerfläche 34 an dem spindelmutterseitigen Kupplungsteil 27 und das treibstangenseitige Kupplungsteil 29 im Zusammenwirken ein seitliches Ausweichen des spindelmutterseitigen Kupplungsteils 27 gegenüber dem treibstangenseitigen Kupplungsteil 29. Die Spindelmutter 8 wird entgegen der von der Getriebespindel 4 in Mitnahmedrehrichtung ausgeübten Beaufschlagung in Richtung auf ihre Ausgangs-Drehstellung zurückgedreht, bis das spindelmutterseitige Kupplungsteil 27 gegenüber dem treibstangenseitigen Kupplungsteil 29 die in Fig. 8 gezeigte Position einnimmt. Mit dieser Drehstellung werden die Spindelmutter 8 und das spindelmutterseitige Kupplungsteil 27 weiter in Vorschubrichtung der Spindelmutter 8 bewegt. Nach wie vor beaufschlagt die drehende Getriebespindel 4 die Spindelmutter 8 in Mitnahmedrehrichtung.

Infolge dieser Beaufschlagung schwenkt das spindelmutterseitige Kupplungsteil 27, sobald es mit seiner Kupplungsaufnahme 36 auf Höhe des treibstangenseitigen Kupplungsteils 29 bzw. dessen Kupplungsvorsprungs 48 liegt, in die aus Fig. 9 ersichtliche Stellung ein. Das treibstangenseitige Kupplungsteil 29 liegt nun mit seinem Kupplungsvorsprung 48 im Innern der Kupplungsaufnahme 36 an dem spindelmutterseitigen Kupplungsteil 27. Infolge des sich an der Stützfläche 38 des spindelmutterseitigen Kupplungsteils 27 und an der Stützfläche 42 des treibstangenseitigen Kupplungsteils 29 ergebenden Formschlusses nimmt das spindelmutterseitige Kupplungsteil 27 das treibstangenseitige Kupplungsteil 29 in vorschubrichtung der Spindelmutter 8 mit. Daraus resultiert eine entsprechende Verschiebung des Treibstangenantriebselementes 24 und somit eine entsprechende Verschiebung der gesamten Treibstangenanordnung 21.

Mit der Verschiebung der Treibstangenanordnung 21 läuft der Riegelzapfen 23 an dem Fensterflügel 22 in ein nicht gezeigtes herkömmliches Schließblech an dem zugehörigen festen Rahmen ein. Sobald der Riegelzapfen 23 seine Verriegelungsstellung erreicht, wird eine weitere Bewegung der Treibstangenanordnung 21 blockiert. Die Blockierung der Treibstangenanordnung 21 überträgt sich über das Treibstangenantriebselement 24 und die Kupplung 26 auf die Spindelmutter 8 und über diese auf die Getriebespindel 4. Die Blockierung der Getriebespindel 4 wiederum führt zu einer Überlastabschaltung des elektrischen Antriebsmotors 2. Die Spindelmutter 8 nimmt nun in Richtung der Achse 10 ihrer Vorschubbewegung die in Fig. 10 gezeigte Position ein. Das spindelmutterseitige Kupplungsteil 27 und das treibstangenseitige Kupplungsteil 29 sind aber abweichend von Fig. 10 nach wie vor ineinander eingerückt.

Eine elektronische Antriebssteuerung bewirkt, dass nach der Überlastabschaltung des Antriebsmotors 2 dieser kurzzeitig mit einer gegenüber der ursprünglichen Drehrichtung umgekehrten Drehrichtung betrieben wird. Entsprechend dreht sich die Getriebespindel 4 über einen verhältnismäßig kleinen Drehwinkel entgegen der Richtung der vorausgegangenen Drehbewegung. Dabei nimmt die Getriebespindel 4 die auf ihr aufsitzende Spindelmutter 8 mit. Das spindelmutterseitige Kupplungsteil 27 und das treibstangenseitige Kupplungsteil 29 werden infolge der Reversierung des Antriebes auseinander ausgerückt und befinden sich dann relativ zueinander in der Stellung gemäß Fig. 10. Die spindelmutterseitigen Kupplungsteile 27, 28 liegen nun zwischen den treibstangenseitigen Kupplungsteilen 29, 30. Infolgedessen ist die Treibstangenanordnung 21 in Längsrichtung der Beschlagteilnut 33 des Fensterflügels 22 frei beweglich. Eine derartige Bewegung kann beispielsweise manuell über einen üblichen Handbetätigungsgriff erfolgen. So kann der Fensterflügel 22 etwa manuell entriegelt werden.

Erfolgt etwa aufgrund einer irregulären Blockierung der Treibstangenanordnung 21 eine Abschaltung des Antriebsmotors 2, ehe die Treibstangenanordnung 21 bzw. die Spindelmutter 8 eine Endstellung erreicht und somit ehe selbsttätig eine Reversierung des Antriebs erfolgt, so lassen sich das spindelmutterseitige Krupplungsteil 27 und das treibstangenseitige Kupplungsteil 29 manuell auseinander ausrücken. Die Verhältnisse bei vorzeitiger Abschaltung des Antriebsmotors 2 entsprechen grundsätzlich den Verhältnissen gemäß Fig. 9. Hiervon ausgehend ist die Treibstangenanordnung 21 manuell in Richtung der vor der Motorabschaltung ausgeführten Vorschubbewegung zu verlagern. Dabei läuft die Entkupplungssteuerfläche 43 an dem treibstangenseitigen Kupplungsteil 29 zunächst auf die Entkupplungssteuerfläche 39 des spindelmutterseitigen Kupplungsteils 27 auf. Bei fortgesetzter manueller Verlagerung der Treibstangenanordnung 21 bewirken die Entkupplungssteuerflächen 39, 43 als einander zugeordnete Gegenflächen ein Zurückdrehen der Spindelmutter 8 entgegen der vorherigen Mitnahmedrehrichtung und damit ein Lösen der Formschlussverbindung zwischen dem spindelmutterseitigen Kupplungsteil 27 und dem treibstangenseitigen Kupplungsteil 29. Die Kupplungsteile 27, 29 befinden sich dann in einer Position, in welcher sie eine freie manuelle Verschiebung der Treibstangenanordnung 21 zulassen.

Im gezeigten Beispielsfall ist - wie insbesondere Fig. 10 entnommen werden kann - der Abstand der treibstangenseitigen Kupplungsteile 29, 30 in Richtung der Achse 10 der Vorschubbewegung der Spindelmutter 8 derart gewählt, dass bei Reversieren des Antriebes nach Erreichen einer regulären Endlage durch die Spindelmutter 8 das spindelmutterseitige Kupplungsteil 28 mit dem vorderen Rand der Kupplungsaufnahme 37 auf Höhe des treibstangenseitigen Kupplungsteils 30 liegt. Der vordere Rand der Kupplungsaufnahme 37 kann folglich seitlich an das treibstangenseitige Kupplungsteil 30 anschlagen. Folglich wird das spindelmutterseitige Kupplungsteil 28 auch dann in eine Position zwischen den treibstangenseitigen Kupplungsteilen 29, 30 überführt, wenn anlässlich der Reversierung des Antriebes die Getriebespindel 4 über einen an sich zu großen Drehwinkel entgegen der ursprünglichen Richtung dreht.

Wird die motorische Antriebseinheit 1 ausgehend von den Verhältnissen nach Fig. 10 mit einer der ursprünglichen Drehrichtung entgegengesetzten Drehrichtung der Getriebespindel 4 betrieben, so ergeben sich die vorstehend beschriebenen Abläufe in entsprechender Form an dem spindelmutterseitigen Kupplungsteil 28 sowie dem treibstangenseitigen Kupplungsteil 30. Beide Kupplungsteile 28, 30 werden unter Beaufschlagung und Auslenkung der Spindelmutter 8 bzw. des spindelmutterseitigen Kupplungsteils 28 in Mitnahmedrehrichtung der Getriebespindel 4 (Fig. 11c) ineinander eingerückt. Bei ineinander eingerücktem Zustand von spindelmutterseitigem Kupplungsteil 28 und treibstangenseitigem Kupplungsteil 30 wird die Treibstangenanordnung 21 und mit dieser der daran angebrachte Riegelzapfen 23 entgegen der anfänglichen Richtung bewegt. Die Verriegelung des Fensterflügels 22 an dem zugehörigen festen Rahmen wird dadurch gelöst.

Erreicht die Treibstangenanordnung 21 ihre zweite Endstellung, erreicht also die Spindelmutter 8 ihre motorseitige Endposition, so schaltet der Antriebsmotor 2 in der bisherigen Antriebsrichtung selbsttätig ab. Die Antriebssteuerung bewirkt eine kurzfristige Reversierung des Antriebes, aufgrund derer das spindelmutterseitige Kupplungsteil 28 und das treibstangenseitige Kupplungsteil 30 auseinander ausgerückt und in den Ausgangs-Betriebszustand gemäß Fig. 5 überführt werden.

Im gezeigten Beispielsfall wird als Antriebsmotor 2 ein Elektromotor verwendet, dessen Drehzahl sich mit zunehmender Last geringfügig ändert. Derartige Antriebsmotoren eignen sich besonders für Anwendungsfälle, in denen mehrere Antriebe benötigt werden. Mechanisch mehr belastete Antriebe laufen dabei etwas langsamer, sodass weniger belastete Antriebe infolge ihrer höheren Drehzahl "aufholen" und die stärker belasteten Antriebe dann unterstützen können. Alternativ ist auch ein Antriebsmotor mit im Wesentlichen lastunabhängiger Drehzahl denkbar. In beiden Fällen wird die Motordrehzahl von Personen, die sich in der Nähe des Antriebsmotors aufhalten, als angenehm gleichförmig empfunden.

## Patentansprüche

1. Fenster, Tür oder dergleichen mit einem festen Rahmen (54) und einem diesem an einem Falz gegenüberliegenden Flügel (22) sowie mit einem Treibstangenbeschlag (16) mit einer Treibstangenanordnung (21), die in einer an dem festen Rahmen (54) und/oder an dem Flügel (22) falzseitig in Falzumfangsrichtung verlaufenden Beschlagteilnut (33) aufgenommen und die mittels einer motorischen Antriebseinheit (1) mit einem Antriebsmotor (2) in Falzumfangsrichtung gesteuert bewegbar ist, wobei die motorische Antriebseinheit (1) die Beschlagteilnut (33) wenigstens teilweise überdeckend an dem Flügel (22) oder an dem festen Rahmen (54) angeordnet ist, **dadurch gekennzeichnet, dass** sich die Beschlagteilnut (33) unter Ausbildung zumindest einer Nutstufe (52, 53) an wenigstens einer Nutseitenwand zu dem Nutinnern hin verengt und dass die motorische Antriebseinheit (1) in die Beschlagteilnut (33) eintaucht, indem sie sich an einer Stufenfläche wenigstens einer Nutstufe (52, 53) an dem Flügel (22) oder an dem festen Rahmen (54) abstützt.

2. Fenster, Tür oder dergleichen nach Ansprüch 1, **dadurch gekennzeichnet, dass** sich die Beschlagteilnut (33) unter Ausbildung jeweils zumindest einer Nutstufe (52, 53) an beiden Nutseitenwänden zu dem Nutinnern hin verengt, dass Nutstufen (52, 53) an beiden Nutseitenwänden gemeinschaftlich zumindest eine Stulpschiene (17, 19) einer Stulpschienenanordnung des Treibstangenbeschlages (16) lagern und dass die motorische Antriebseinheit (1) in Falzumfangsrichtung wenigstens einer Stulpschiene (17, 19) der Stulpschienenanordnung benachbart an einer Stufenfläche wenigstens einer zumindest eine Stulpschiene (17, 19) lagernden Nutstufe (52, 53) an dem Flügel (22) oder an dem festen Rahmen (54) abgestützt ist.

3. Fenster, Tür oder dergleichen nach Ansprüch 2, **dadurch gekennzeichnet, dass** die motorische Antriebseinheit (1) an den zumindest eine Stulpschiene (17, 19) lagernden Nutstufen (52, 53) der Nutseitenwände in falzparalleler Querrichtung der Beschlagteilnut (33) eine Breite aufweist, welche der Breite einer Stulpschiene (17, 19) der Stulpschienenanordnung entspricht.

4. Fenster, Tür oder dergleichen nach einem der vorhergehenden Ansprüche, **dadurch gekennzeichnet, dass** die motorische Antriebseinheit (1) an wenigstens einer in Falzumfangsrichtung gelegenen Seite ein Verbindungselement (12, 13) aufweist, über welches sie mit einer Stulpschiene (17, 19) der Stulpschienenanordnung verbindbar ist.

5. Fenster, Tür oder dergleichen nach Ansprüch 4, **dadurch gekennzeichnet, dass** wenigstens ein Verbindungselement (12, 13) zur Verbindung der motorischen Antriebseinheit (1) mit einer Stulpschiene (17, 19) der Stulpschienenanordnung an einem Antriebsgehäuse (11) der motorischen Antriebseinheit (1) vorgesehen ist.

6. Fenster, Tür oder dergleichen nach dem Oberbegrift von Ansprüch 1, **dadurch gekennzeichnet, dass** zwischen dem Antriebsmotor (2) der motorischen Antriebseinheit (1) und der Treibstangenanordnung (21) ein Spindelgetriebe (3) vorgesehen ist, über welches der Antriebsmotor (2) mit der Treibstangenanordnung (21) antriebsverbindbar ist und welches eine mittels des Antriebsmotors (2) um ihre Achse in wenigstens einer Drehrichtung (5) drehbare Getriebespindel (4) sowie eine auf der Getriebespindel (4) aufsitzende und mittels der drehenden Getriebespindel (4) längs dieser bewegbare Spindelmutter (8) umfasst, dass zwischen der Spindelmutter (8) und der Treibstangenanordnung (21) eine Kupplung (26) mit wenigstens einem mit der Spindelmutter (8) antriebsverbundenen spindelmutterseitigen Kupplungsteil (27, 28) sowie mit wenigstens einem mit der Treibstangenanordnung (21) bewegungsverbundenen treibstangenseitigen Kupplungsteil (29, 30) vorgesehen ist, wobei die Spindelmutter (8) auf der Getriebespindel (4) von dieser in wenigstens einer Drehrichtung (5.) mitnehmbar aufsitzt, wenigstens ein spindelmutterseitiges Kupplungsteil (27, 28) und wenigstens ein treibstangenseitiges Kupplungsteil (29, 30) unter Beaufschlagung der Spindelmutter (8) durch die Getriebespindel (4) in einer Mitnahmedrehrichtung ineinander einrückbar sind und wobei die Spindelmutter (8) bei ineinander eingerückten Kupplungsteilen (27, 29; 28, 30) gegen Drehen in Mitnahmedrehrichtung gehemmt, vorzugsweise blockiert und von der drehenden Getriebespindel (4) gemeinschaftlich mit den ineinander eingerückten Kupplungsteilen (27, 29; 28, 30) mit einer Vorschubbewegung längs der Getriebespindel (4) bewegbar ist.

7. Fenster, Tür oder dergleichen nach Ansprüch 6, **dadurch gekennzeichnet, dass** wenigstens einem der ineinander eingerückten Kupplungsteile (27, 29; 28, 30) eine quer zu der Achse (10) der Vorschubbewegung verlaufende Entkupplungssteuerfläche (39, 43; 41, 45) zugeordnet ist, dass die Treibstangenanordnung (21) manuell bewegbar ist und dass bei manueller Bewegung der Treibstangenanordnung (21) die Entkupplungssteuerfläche (39, 43; 41, 45) und eine dem anderen Kupplungsteil (27, 29; 28, 30) zugeordnete Gegenfläche (39, 43; 41, 45) in Richtung der Achse (10) der Vorschubbewegung relativ zueinander bewegbar und **dadurch** die Kupplungsteile (27, 29; 28, 30) unter Relativbewegung quer zu der Achse (10) der Vorschubbewegung auseinander ausrückbar sind.

8. Fenster, Tür oder dergleichen nach Ansprüch 6 oder 7, **dadurch gekennzeichnet, dass** die ineinander eingerückten Kupplungsteile (27, 29; 28, 30) in einem Ausgangs-Betriebszustand in Vorschubrichtung gegeneinander versetzt sind, wobei ein spindelmutterseitiges Kupplungsteil (27, 28) in Vorschubrichtung hinter einem zugeordneten treibstangenseitigen Kupplungsteil (29, 30) angeordnet ist, dass wenigstens einem der Kupplungsteile (27, 29; 28, 30) eine quer zu der Vorschubrichtung verlaufende Kupplungssteuerfläche (34, 35) zugeordnet ist, dass das spindelmutterseitige Kupplungsteil (27, 28) ausgehend von dem Ausgangs-Betriebszustand unter Drehen der Getriebespindel (4) mit der Spindelmutter (8) in Vorschubrichtung bewegbar ist und die Kupplungsteile (27, 29; 28, 30) unter Relativbewegung in Vorschubrichtung quer dazu mittels der Kupplungssteuerfläche (34, 35) relativ zueinander auslenkbar und bei fortgesetzter Relativbewegung in Vorschubrichtung unter Beaufschlagung der Spindelmutter (8) durch die Getriebespindel (4) in Mitnahmedrehrichtung ineinander einrückbar sind.

9. Fenster, Tür oder dergleichen nach Ausprüch 8, **dadurch gekennzeichnet, dass** das spindelmutterseitige Kupplungsteil (27, 28) bei der von dem Ausgangs-Betriebszustand ausgehenden Bewegung in Vorschubrichtung über die Spindelmutter (8) durch die Getriebespindel (4) in einer Mitnahmedrehrichtung beaufschlagt und bei Einnahme einer definierten Drehstellung mittels einer Blockiereinrichtung gegen Mitnahme in Mitnahmedrehrichtung blockiert ist.

10. Fenster, Tür oder dergleichen nach einem der Ansprüche 6 bis 9, **dadurch gekennzeichnet, dass** die Getriebespindel (4) mittels des Antriebsmotors (2) in beiden Drehrichtungen um ihre Achse drehbar und die Spindelmutter (8) mittels der drehenden Getriebespindel (4) in beiden Richtungen mit einer Vorschubbewegung längs der Getriebespindel (4) bewegbar ist und auf der Getriebespindel (4) von dieser in beiden Drehrichtungen mitnehmbar aufsitzt, dass für jede Vorschubrichtung zwischen der Spindelmutter (8) und der Treibstangenanordnung (21) eine Kupplung (26) mit wenigstens einem mit der Spindelmutter (8) antriebsverbundenen spindelmutterseitigen Kupplungsteil (27, 28) sowie wenigstens einem mit der Treibstangenanordnung (21) bewegungsverbundenen treibstangenseitigen Kupplungsteil (29, 30) vorgesehen ist, wobei für jede Vorschubrichtung wenigstens ein spindelmutterseitiges Kupplungsteil (27, 28) und wenigstens ein treibstangenseitiges Kupplungsteil (29, 30) unter Beaufschlagung der Spindelmutter (8) durch die Getriebespindel (4) in der betreffenden Mitnahmedrehrichtung ineinander einrückbar sind und wobei die Spindelmutter (8) bei ineinander eingerückten Kupplungsteilen (27, 29; 28, 30) gegen Drehen in die betreffende Mitnahmedrehrichtung gehemmt, vorzugsweise blockiert und von der drehenden Getriebespindel (4) gemeinschaftlich mit den betreffenden ineinander eingerückten Kupplungsteilen (27, 29; 28, 30) mit einer Vorschubbewegung längs der Getriebespindel (4) bewegbar ist.

11. Fenster, Tür oder dergleichen nach Ansprüch 10, **dadurch gekennzeichnet, dass** für jede Vorschubrichtung die kennzeichnenden Merkmale wenigstens eines der Ansprüche 7 bis 9. vorgesehen sind.

12. Fenster, Tür oder dergleichen nach einem der Ansprüche 6 bis 11, **dadurch gekennzeichnet, dass** eine Antriebssteuerung vorgesehen ist, mittels derer die Getriebespindel (4) nach Erreichen einer in wenigstens einer Vorschubrichtung gelegenen Endstellung der Spindelmutter (8) in ihrer Drehrichtung umsteuerbar ist, wobei die Drehbewegung der umgesteuerten Getriebespindel (4) endet, sobald die bei der vorausgegangenen Vorschubbewegung der Spindelmutter (8) ineinander eingerückten Kupplungsteile (27, 29; 28, 30) unter Mitnahme der Spindelmutter (8) durch die umgesteuerte Getriebespindel (4) auseinander ausgerückt sind.

13. Fenster, Tür oder dergleichen nach einem der Ansprüche 6 bis 12, **dadurch gekennzeichnet, dass** wenigstens ein treibstangenseitiges Kupplungsteil (29, 30) an einem mit der Treibstangenanordnung (21) verbindbaren Treibstangenantriebselement (24) vorgesehen ist, welches in der Beschlagteilnut (33) in Falzumfangsrichtung bewegbar angeordnet ist.

14. Fenster, Tür oder dergleichen nach Ansprüch 13, **dadurch gekennzeichnet, dass** das Treibstangenantriebselement (24) mittels wenigstens eines mit dem Flügel (22) oder dem festen Rahmen (54) verbundenen Führungselementes (50) in Falzumfangsrichtung bewegbar geführt ist.

15. Fenster, Tür oder dergleichen nach Ansprüch 14, **dadurch gekennzeichnet, dass** als Führungselement (50) für das Treibstangenantriebselement (24) ein Schraubenführungsstück vorgesehen ist, über welches eine Stulpschiene (17) der Stulpschienenanordnung des Treibstangenbeschlages (16) und/oder die motorische Antriebseinheit (1) mit dem Flügel (22) oder dem festen Rahmen (54) verschraubbar ist.

16. Fenster, Tür oder dergleinchen nach einem des Ansprüche 6 bis 15, **dadurch gekennzeichnet, dass** die kennzeichnenden Merkmale wenigstens eines der Ansprüche 1 bis 5 vorgesehen sind.>

17. Fenster, Tür oder dergleichen nach einem der vorhergehenden Ansprüche, **dadurch gekennzeichnet, dass** die motorische Antriebseinheit (1) eine Montageeinheit bildet.

18. Fenster, Tür oder dergleichen nach einem der vorhergehenden Ansprüche, **dadurch gekennzeichnet, dass** ein Antriebsgehäuse (11) der motorischen Antriebseinheit (1) wenigstens eine Stützfläche aufweist, welche in Einbaulage an der Beschlagteilnut (33) für die Treibstangenanordnung (21) in Nutlängsrichtung verläuft und an welcher die motorische Antriebseinheit (1) in Einbaulage an dem Flügel (22) oder dem festen Rahmen (54) abgestützt ist und dass ein mit der Treibstangenanordnung (21) verbindbares Treibstangenantriebselement (24) parallel zu der Stützfläche des Antriebsgehäuses (11) ausgerichtet und mit dieser Ausrichtung mittels einer zwischen dem Antriebsgehäuse (11) und dem Treibstangenantriebselement (24) vorgesehenen Justiereinrichtung (25) justierbar gehalten ist.

19. Fenster, Tür oder dergleichen nach einem der vorhergehenden Ansprüche, **dadurch gekennzeichnet, dass** die motorische Antriebseinheit (1) mit einem mit einer Stulpschienenanordnung des Treibstangenbeschlages (16) verbindbaren Antriebsgehäuse (11) und mit einem mit der Treibstangenanordnung (21) verbindbaren Treibstangenantriebselement (24) in Falzumfangsrichtung längenmäßig einer standardisierten Getriebeverlängerung entspricht.

20. Fenster, Tür oder dergleichen nach einem der vorhergehenden Ansprüche, **dadurch gekennzeichnet, dass** die motorische Antriebseinheit (1) mit einem Antriebsgehäuse (11) einen flügelhebenden Auflauf für den sich an dem festen Rahmen (54) in eine Schließstellung bewegenden Flügel (22) bildet.

## Claims

1. Window, door or the like having a fixed frame (54) and a casement or wing (22) opposite the latter on a rebate, and having an operating rod fitting (16) with an operating rod arrangement (21) which is seated in a fitting part groove (33) situated on the rebate side of the fixed frame (54) and/or of the casement or wing (22) and extending in the peripheral direction of the rebate and which is movable in a controlled manner in the peripheral direction of the rebate by means of a motor drive unit (1) having a drive motor (2), the motor drive unit (1) being arranged on the casement or wing (22) or on the fixed frame (54) in such a manner that it at least partially overlaps the fitting part groove (33), **characterised in that** the fitting part groove (33) narrows toward the inside of the groove to form at least one groove step (52, 53) on at least one side wall of the groove, and the motor drive unit (1) extends into the fitting part groove (33) by being supported on a step surface of at least one groove step (52, 53) on the casement or wing (22) or on the fixed frame (54).

2. Window, door or the like according to claim 1, **characterised in that** the fitting part groove (33) narrows toward the inside of the groove to form at least one groove step (52, 53) on each of the two side walls of the groove, groove steps (52, 53) on both side walls of the groove support together at least one cover rail (17, 19) of a cover rail arrangement of the operating rod fitting (16), and the motor drive unit (1), adjacent in the peripheral direction of the rebate to at least one cover rail (17, 19) of the cover rail arrangement, is supported on a step surface of at least one groove step (52, 53), supporting at least one cover rail (17, 19), on the casement or wing (22) or on the fixed frame (54).

3. Window, door or the like according to claim 2, **characterised in that** the motor drive unit (1) has, at the groove steps (52, 53) of the side walls of the groove supporting at least one cover rail (17, 19) and in the transverse direction of the fitting part groove (33) parallel to the rebate, a width that corresponds to the width of a cover rail (17, 19) of the cover rail arrangement.

4. Window, door or the like according to any one of the preceding claims, **characterised in that** the motor drive unit (1) has, on at least one side disposed in the peripheral direction of the rebate, a connecting element (12, 13) by means of which it is connectable to a cover rail (17, 19) of the cover rail arrangement.

5. Window, door or the like according to claim 4, **characterised in that** at least one connecting element (12, 13) for connecting the motor drive unit (1) to a cover rail (17, 19) of the cover rail arrangement is provided on a drive housing (11) of the motor drive unit (1).

6. Window, door or the like according to the preamble of claim 1, **characterised in that**, between the drive motor (2) of the motor drive unit (1) and the operating rod arrangement (21), a spindle gear (3) is provided by means of which the drive motor (2) is drivingly connectable to the operating rod arrangement (21) and which includes a gear spindle (4), which is rotatable about its axis in at least one rotational direction (5) by means of the drive motor (2), and a spindle nut (8), which is seated on the gear spindle (4) and is movable along it by means of the rotating gear spindle (4), that, between the spindle nut (8) and the operating rod arrangement (21), a coupling (26) having at least one spindle nut coupling part (27, 28) in driving connection with the spindle nut (8) and having at least one operating rod coupling part (29, 30) in moving connection with the operating rod arrangement (21) is provided, wherein the spindle nut (8) is seated on the gear spindle (4) in such a manner that it is conjointly movable therewith in at least one rotational direction (5), at least one spindle nut coupling part (27, 28) and at least one operating rod coupling part (29, 30) are engageable with each other with the spindle nut (8) being acted upon by the gear spindle (4) in a direction of conjoint rotation and wherein, when the coupling parts (27, 29; 28, 30) are in engagement with each other, the spindle nut (8) is inhibited from and preferably blocked against rotation in the direction of conjoint rotation and is movable by the rotating gear spindle (4) together with the engaged coupling parts (27, 29; 28, 30) with an advancing movement along the gear spindle (4).

7. Window, door or the like according to claim 6, **characterised in that** an uncoupling control surface (39, 43; 41, 45) which extends transversely to the axis (10) of the advancing movement is assigned to at least one of the engaged coupling parts (27, 29; 28, 30), that the operating rod arrangement (21) is manually movable and, upon manual movement of the operating rod arrangement (21), the uncoupling control surface (39, 43; 41, 45) and an opposite surface (39, 43; 41, 45) assigned to the other coupling part (27, 29; 28, 30) are movable relative to each other in the direction of the axis (10) of the advancing movement and the coupling parts (27, 29; 28, 30) are thereby disengageable with relative movement transversely to the axis (10) of the advancing movement.

8. Window, door or the like according to claim 6 or 7, **characterised in that** the engaged coupling parts (27, 29; 28, 30) are offset from each other in the direction of advance in a starting state of operation, a spindle nut coupling part (27, 28) being arranged behind an associated operating rod coupling part (29, 30) in the direction of advance, that a coupling control surface (34, 35) which extends transversely to the direction of advance is assigned to at least one of the coupling parts (27, 29; 28, 30), that, starting from the starting state of operation, with rotation of the gear spindle (4) the spindle nut coupling part (27, 28) is movable with the spindle nut (8) in the direction of advance and, with relative movement in the direction of advance, the coupling parts (27, 29; 28, 30) are outwardly displaceable relative to each other transversely thereto by means of the coupling control surface (34, 35) and, as the relative movement continues in the direction of advance and with the spindle nut (8) being acted upon by the gear spindle (4) in the direction of conjoint rotation, are engageable with each other.

9. Window, door or the like according to claim 8, **characterised in that**, in the movement in the direction of advance starting from the starting state of operation, the spindle nut coupling part (27, 28) is acted upon by the gear spindle (4) *via* the spindle nut (8) in a direction of conjoint rotation and, when a defined rotational position has been adopted, is blocked by means of a blocking device against conjoint movement in the direction of conjoint rotation.

10. Window, door or the like according to any one of claims 6 to 9, **characterised in that** the gear spindle (4) is rotatable about its axis by the drive motor (2) in both rotational directions, and the spindle nut (8) is movable by the rotating gear spindle (4) in both directions with an advancing movement along the gear spindle (4) and is seated on the gear spindle (4) in such a manner that it is conjointly movable therewith in both rotational directions, that, for each direction of advance, a coupling (26) is provided between the spindle nut (8) and the operating rod arrangement (21), which coupling (26) has at least one spindle nut coupling part (27, 28), which is in driving connection with the spindle nut (8), and at least one operating rod coupling part (29, 30), which is in moving connection with the operating rod arrangement (21), wherein, for each direction of advance, at least one spindle nut coupling part (27, 28) and at least one operating rod coupling part (29, 30) are engageable with each other with the spindle nut (8) being acted upon by the gear spindle (4) in the relevant direction of conjoint rotation, and wherein, when the coupling parts (27, 29; 28, 30) are in engagement, the spindle nut (8) is inhibited from and preferably blocked against rotation in the relevant direction of conjoint rotation and is movable by the rotating gear spindle (4) together with the relevant engaged coupling parts (27, 29; 28, 30) with an advancing movement along the gear spindle (4).

11. Window, door or the like according to claim 10, **characterised in that** the characterising features of at least one of claims 7 to 9 are provided for each direction of advance.

12. Window, door or the like according to any one of claims 6 to 11, **characterised in that** a drive control device is provided by means of which the rotational direction of the gear spindle (4) can be reversed after an end position of the spindle nut (8) in at least one direction of advance has been reached, the rotational movement of the reversed gear spindle (4) ending as soon as the coupling parts (27, 29; 28, 30), which have engaged with each other in the preceding advancing movement of the spindle nut (8), have disengaged from each other with the spindle nut (8) being moved conjointly with the reversed gear spindle (4).

13. Window, door or the like according to any one of claims 6 to 12, **characterised in that** at least one operating rod coupling part (29, 30) is provided on an operating rod driving element (24) which is connectable to the operating rod arrangement (21) and which is arranged in the fitting part groove (33) so as to be movable in the peripheral direction of the rebate.

14. Window, door or the like according to claim 13, **characterised in that** the operating rod driving element (24) is guided to be movable in the peripheral direction of the rebate by means of at least one guide element (50) connected to the casement or wing (22) or to the fixed frame (54).

15. Window, door or the like according to claim 14, **characterised in that** a screw guide piece is provided as the guide element (50) for the operating rod driving element (24), by means of which a cover rail (17) of the cover rail arrangement of the operating rod fitting (16) and/or the motor drive unit (1) can be screwed to the casement or wing (22) or to the fixed frame (54).

16. Window, door or the like according to any one of claims 6 to 15, **characterised in that** the characterising features of at least one of claims 1 to 5 are provided.

17. Window, door or the like according to any one of the preceding claims, **characterised in that** the motor drive unit (1) forms an assembly unit.

18. Window, door or the like according to any one of the preceding claims, **characterised in that** a drive housing (11) of the motor drive unit (1) has at least one support surface which, in the installed position at the fitting part groove (33) for the operating rod arrangement (21), extends in the longitudinal direction of the groove and on which the motor drive unit (1) is supported in the installed position on the casement or wing (22) or on the fixed frame (54), and an operating rod driving element (24) which is connectable to the operating rod arrangement (21) is oriented parallel to the support surface of the drive housing (11) and, **in that** orientation, is held in such a manner that it is adjustable by an adjusting device (25) provided between the drive housing (11) and the operating rod driving element (24).

19. Window, door or the like according to any one of the preceding claims, **characterised in that** the motor drive unit (1) with a drive housing (11) connectable to a cover rail arrangement of the operating rod fitting (16) and with an operating rod driving element (24) connectable to the operating rod arrangement (21) corresponds in length, in the peripheral direction of the rebate, to a standardised gear extension.

20. Window, door or the like according to any one of the preceding claims, **characterised in that** the motor drive unit (1) with a drive housing (11) forms a casement-lifting or wing-lifting ramp for the casement or wing (22) moving into a closed position at the fixed frame (54).

## Revendications

1. Fenêtre, porte ou analogue, avec un cadre dormant (54) et un battant (22) faisant face à ce cadre au niveau d'une feuillure, ainsi qu'avec une ferrure de crémone (16) pourvue d'un ensemble de crémone (21), qui est reçu dans une rainure (33) pour ferrure s'étendant côté feuillure, dans la direction du pourtour de la feuillure, sur le cadre dormant (54) et/ou sur le battant (22), et qui peut être déplacé de manière commandée dans la direction du pourtour de la ferrure au moyen d'une unité d'entraînement motorisée (1) pourvue d'un moteur d'entraînement (2), sachant que l'unité d'entraînement motorisée (1) est disposée sur le battant (22) ou sur le cadre dormant (54) en recouvrant au moins partiellement la rainure (33) pour ferrure, **caractérisée en ce que** la rainure (33) pour ferrure se rétrécit vers l'intérieur de la rainure en formant au moins un gradin de rainure (52, 53) sur au moins une paroi latérale de la rainure, et **en ce que** l'unité d'entraînement motorisée (1) s'enfonce dans la rainure (33) pour ferrure en s'appuyant contre le battant (22) ou contre le cadre dormant (54) sur une surface de gradin d'au moins un gradin de rainure (52, 53).

2. Fenêtre, porte ou analogue selon revendication 1, **caractérisée en ce que** la rainure (33) pour ferrure se rétrécit vers l'intérieur de la rainure en formant au moins un gradin de rainure respectif (52, 53) sur les deux parois latérales de la rainure, **en ce que** des gradins de rainure (52, 53) sur les deux parois latérales de la rainure reçoivent conjointement au moins un rail embouti (17, 19) d'un ensemble de rail embouti de la ferrure de crémone (16), et **en ce que** l'unité d'entraînement motorisée (1) s'appuie contre le battant (22) ou contre le cadre dormant (54), au voisinage - dans la direction du pourtour de la ferrure - d'au moins un rail embouti (17, 19) de l'ensemble de rail embouti, sur une surface de gradin d'au moins un gradin de rainure (52, 53) recevant au moins un rail embouti (17, 19).

3. Fenêtre, porte ou analogue selon la revendication 2, **caractérisée en ce que** l'unité d'entraînement motorisée (1), sur les gradins de rainure (52, 53) des parois latérales de rainure qui reçoivent au moins un rail embouti (17, 19), présente, dans la direction transversale - parallèle à la feuillure - de la rainure (33) pour ferrure, une largeur qui correspond à la largeur d'un rail embouti (17, 19) de l'ensemble de rail embouti.

4. Fenêtre, porte ou analogue selon l'une des revendications précédentes, **caractérisée en ce que** l'unité d'entraînement motorisée (1) présente, sur au moins un côté situé dans la direction du pourtour de la feuillure, un élément de liaison (12, 13) par l'intermédiaire duquel elle peut être reliée à un rail embouti (17, 19) de l'ensemble de rail embouti.

5. Fenêtre, porte ou analogue selon la revendication 4, **caractérisée en ce qu'**au moins un élément de liaison (12, 13) pour relier l'unité d'entraînement motorisée (1) à un rail embouti (17, 19) de l'ensemble de rail embouti est prévu sur un boîtier d'entraînement (11) de l'unité d'entraînement motorisée (1).

6. Fenêtre, porte ou analogue selon le préambule de la revendication 1, **caractérisée en ce qu'**une transmission à broche (3) est prévue entre le moteur d'entraînement (2) de l'unité d'entraînement motorisée (1) et l'ensemble de crémone (21), transmission par l'intermédiaire de laquelle le moteur d'entraînement (2) peut être relié en entraînement à l'ensemble de crémone (21), et transmission qui comprend une broche de transmission (4) rotative dans au moins une direction de rotation (5) autour de son axe au moyen du moteur d'entraînement (2), ainsi qu'un écrou de broche (8) monté sur la broche de transmission (4) et pouvant être déplacé le long de celle-ci au moyen de la broche de transmission rotative (4), et **en ce qu'**un accouplement (26) est prévu entre l'écrou de broche (8) et l'ensemble de crémone (21), accouplement qui est pourvu d'au moins une partie d'accouplement (27, 28) côté écrou de broche reliée en entraînement à l'écrou de broche (8) et d'au moins une partie d'accouplement (29, 30) côté crémone reliée en déplacement à l'ensemble de crémone (21), sachant que l'écrou de broche (8) est monté sur la broche de transmission (4) en pouvant être entraîné en rotation par celle-ci dans au moins une direction de rotation (5), qu'au moins une partie d'accouplement (27, 28) côté écrou de broche et au moins une partie d'accouplement (29, 30) côté crémone peuvent être engagées l'une dans l'autre sous la sollicitation de l'écrou de broche (8) par la broche de transmission (4) dans une direction d'entraînement en rotation, et que l'écrou de broche (8), lorsque les parties d'accouplement (27, 29 ; 28, 30) sont engagées l'une dans l'autre, est empêché de tourner dans la direction d'entraînement en rotation, de préférence est bloqué, et peut être déplacé par la broche de transmission rotative (4) en un mouvement d'avancement le long de la broche de transmission (4) conjointement avec les parties d'accouplement (27, 29 ; 28, 30) engagées l'une dans l'autre.

7. Fenêtre, porte ou analogue selon la revendication 6, **caractérisée en ce qu'**une surface (39, 43 ; 41, 45) de commande de désaccouplement s'étendant transversalement à l'axe (10) du mouvement d'avancement est associée à au moins une des parties d'accouplement (27, 29 ; 28, 30) engagées l'une dans l'autre, **en ce que** l'ensemble de crémone (21) peut être déplacé manuellement, et **en ce que**, lors du déplacement manuel de l'ensemble de crémone (21), la surface (39, 43 ; 41, 45) de commande de désaccouplement et une contre-surface (39, 43 ; 41, 45) associée à l'autre partie d'accouplement (27, 29 ; 28, 30) peuvent être déplacées l'une par rapport à l'autre dans la direction de l'axe (10) du mouvement d'avancement, de sorte que les parties d'accouplement (27, 29 ; 28, 30) peuvent être désengagées l'une de l'autre en effectuant un mouvement relatif transversalement à l'axe (10) du mouvement d'avancement.

8. Fenêtre, porte ou analogue selon la revendication 6 ou 7, **caractérisée en ce que** les parties d'accouplement (27, 29 ; 28, 30) engagées l'une dans l'autre sont déplacées l'une par rapport à l'autre dans la direction d'avancement dans un état initial de service, sachant qu'une partie d'accouplement (27, 28) côté écrou de broche est disposée après - dans la direction d'avancement - une partie associée d'accouplement (29, 30) côté crémone, **en ce qu'**une surface (34, 35) de commande d'accouplement s'étendant transversalement à la direction d'avancement est associée à au moins une des parties d'accouplement (27, 29 ; 28, 30), et **en ce que** la partie d'accouplement (27, 28) côté écrou de broche peut, à partir de l'état initial de service, être déplacée avec l'écrou de broche (8) dans la direction d'avancement par la rotation de la broche de transmission (4), et les parties d'accouplement (27, 29 ; 28, 30) peuvent, par un mouvement relatif dans la direction d'avancement, être écartées l'une de l'autre transversalement à la direction d'avancement au moyen de la surface (34, 35) de commande d'accouplement et peuvent, tandis que le mouvement relatif dans la direction d'avancement se poursuit, être engagées l'une dans l'autre sous la sollicitation de l'écrou de broche (8) dans la direction d'entraînement en rotation par la broche de transmission (4).

9. Fenêtre, porte ou analogue selon la revendication 8, **caractérisée en ce que** la partie d'accouplement (27, 28) côté écrou de broche, lors du mouvement dans la direction d'avancement partant de l'état initial de service, est sollicitée dans une direction d'entraînement en rotation par la broche de transmission (4) par l'intermédiaire de l'écrou de broche (8) et, lorsqu'elle prend une position de rotation définie, est bloquée au moyen d'un dispositif de blocage d'être entraînée dans la direction d'entraînement en rotation.

10. Fenêtre, porte ou analogue selon l'une des revendications 6 à 9, **caractérisée en ce que** la broche de transmission (4) est rotative autour de son axe dans les deux directions de rotation au moyen du moteur d'entraînement (2) et l'écrou de broche (8) peut, au moyen de la broche de transmission rotative (4), être déplacé dans les deux directions par un mouvement d'avancement le long de la broche de transmission (4), et est monté sur la broche de transmission (4) en pouvant être conjointement entraîné par celle-ci dans les deux directions de rotation, et **en ce qu'**un accouplement (26) est prévu pour chaque direction d'avancement entre l'écrou de broche (8) et l'ensemble de crémone (21), accouplement qui est pourvu d'au moins une partie d'accouplement (27, 28) côté écrou de broche reliée en entraînement à l'écrou de broche (8) et d'au moins une partie d'accouplement (29, 30) côté crémone reliée en déplacement à l'ensemble de crémone (21), sachant que, pour chaque direction d'avancement, au moins une partie d'accouplement (27, 28) côté écrou de broche et au moins une partie d'accouplement (29, 30) côté crémone peuvent être engagées l'une dans l'autre sous la sollicitation de l'écrou de broche (8) par la broche de transmission (4) dans la direction concernée d'entraînement en rotation, et sachant que l'écrou de broche (8), lorsque les parties d'accouplement (27, 29 ; 28, 30) sont engagées l'une dans l'autre, est empêché de tourner dans la direction concernée d'entraînement en rotation, de préférence est bloqué, et peut être déplacé par la broche de transmission rotative (4) en un mouvement d'avancement le long de la broche de transmission (4) conjointement avec les parties d'accouplement concernées (27, 29 ; 28, 30) engagées l'une dans l'autre.

11. Fenêtre, porte ou analogue selon la revendication 10, **caractérisée en ce que** les caractéristiques des parties caractérisantes d'au moins une des revendications 7 à 9 sont prévues pour chaque direction d'avancement.

12. Fenêtre, porte ou analogue selon l'une des revendications 6 à 11, **caractérisée en ce qu'**il est prévu une commande d'entraînement au moyen de laquelle la direction de rotation de la broche de transmission (4) peut être inversée à l'atteinte d'une position finale de l'écrou de broche (8) située dans au moins une direction d'avancement, sachant que le mouvement de rotation de la broche de transmission inversée (4) s'achève dès que les parties d'accouplement (27, 29 ; 28, 30) engagées l'une dans l'autre lors du mouvement précédent d'avancement de l'écrou de broche (8) sont désengagées l'une de l'autre par l'entraînement de l'écrou de broche (8) par la broche de transmission inversée (4).

13. Fenêtre, porte ou analogue selon l'une des revendications 6 à 12, **caractérisée en ce qu'**au moins une partie d'accouplement (29, 30) côté crémone est prévue sur un élément (24) d'entraînement de crémone pouvant être relié à l'ensemble de crémone (21), élément qui est disposé dans la rainure (33) pour ferrure à déplacement dans la direction du pourtour de la feuillure.

14. Fenêtre, porte ou analogue selon la revendication 13, **caractérisée en ce que** l'élément (24) d'entraînement de crémone est guidé en déplacement dans la direction du pourtour de la feuillure au moyen d'au moins un élément de guidage (50) relié au battant (22) ou au cadre dormant (54).

15. Fenêtre, porte ou analogue selon la revendication 14, **caractérisée en ce qu'**une pièce de guidage à vis est prévue comme élément de guidage (50) pour l'élément (24) d'entraînement de crémone, pièce par l'intermédiaire de laquelle un rail embouti (17) de l'ensemble de rail embouti de la ferrure de crémone (16) et/ou l'unité d'entraînement motorisée (1) peuvent être assemblés par vissage au battant (22) ou au cadre dormant (54).

16. Fenêtre, porte ou analogue selon l'une des revendications 6 à 15, **caractérisée en ce que** sont prévues les caractéristiques des parties caractérisantes d'au moins une des revendications 1 à 5.

17. Fenêtre, porte ou analogue selon l'une des revendications précédentes, **caractérisée en ce que** l'unité d'entraînement motorisée (1) constitue un ensemble monté.

18. Fenêtre, porte ou analogue selon l'une des revendications précédentes, **caractérisée en ce qu'**un boîtier d'entraînement (11) de l'unité d'entraînement motorisée (1) présente au moins une surface d'appui, qui s'étend dans la direction longitudinale de la rainure en position d'installation sur la rainure (33) pour ferrure destinée à l'ensemble de crémone (21) et par laquelle l'unité d'entraînement motorisée (1) s'appuie en position d'installation sur le battant (22) ou sur le cadre dormant (54), et **en ce qu'**un élément (24) d'entraînement de crémone pouvant être relié à l'ensemble de crémone (21) est orienté parallèlement à la surface d'appui du boîtier d'entraînement (11) et est maintenu dans cette orientation de manière ajustable au moyen d'un dispositif d'ajustement (25) prévu entre le boîtier d'entraînement (11) et l'élément (24) d'entraînement de crémone.

19. Fenêtre, porte ou analogue selon l'une des revendications précédentes, **caractérisée en ce que** l'unité d'entraînement motorisée (1), pourvue d'un boîtier d'entraînement (11) pouvant être relié à un ensemble de rail embouti de la ferrure de crémone (16) et pourvue d'un élément (24) d'entraînement de crémone pouvant être relié à l'ensemble de crémone (21), correspond dans sa longueur, dans la direction du pourtour de la feuillure, à un prolongement de transmission standardisé.

20. Fenêtre, porte ou analogue selon l'une des revendications précédentes, **caractérisée en ce que** l'unité d'entraînement motorisée (1) pourvue d'un boîtier d'entraînement (11) constitue au moyen du boîtier d'entraînement (11) une rampe de soulèvement de battant pour le battant (22) qui se déplace dans une position de fermeture sur le cadre dormant (54).
